# EUROPÄISCHE PATENTSCHRIFT

(11) **EP 0 123 163 B1**
(45) Veröffentlichungstag und Bekanntmachung des Hinweises auf die Patenterteilung: **23.03.1988**
(21) Anmeldenummer: 84103383.0
(22) Anmeldetag: 27.03.1984
(51) Int. Cl.: B42D 15/02

(54) **Ausweiskarte und Verfahren zur Herstellung derselben**
Identity card and method for its manufacture
Carte d'identité et méthode de fabrication

(30) Priorität: 20.04.1983 DE 3314327
(43) Veröffentlichungstag der Anmeldung: 31.10.1984
(73) Patentinhaber: GAO Gesellschaft für Automation und Organisation mbH, 81307 München (DE)
(72) Erfinder: Maurer, Thomas, D-8000 München 60 (DE)
(74) Vertreter: Klunker . Schmitt-Nilson . Hirsch

(56) Entgegenhaltungen:
- DE-A- 2 223 290
- FR-A- 2 449 930
- FR-A- 2 450 164

## Beschreibung

Die Erfindung betrifft eine Ausweiskarte mit alphanumerischen Zeichen, die als Druckstock verwendbar in hochgeprägter Form vorliegen sowie ein Verfahren zur Herstellung derselben.

Es ist seit langem üblich, Ausweiskarten mit hochgeprägten Zeichen zu versehen (DE-A-2 223 290). Normalerweise werden auf diesem Weg die kundenbezogenen Daten, wie zum Beispiel Name des Karteninhabers, Kontonummer, Kartennummer etc. in die Ausweiskarte eingebracht.

Die Hochprägung der Ausweiskarte hat sich besonders bewährt, da die Kartenpersonalisierung, d. h. das Einbringen der Kundendaten, an den fertig kaschierten Karten durchgeführt werden kann, nachdem die auf mangelhaften Druck und mangelhafte Kaschierung zurückzuführenden Ausschußkarten bereits ausgesondert sind. Hochprägedaten konnen unabhängig vom Kartenaufbau bei nahezu allen Kartentypen vorgesehen werden. Weil derartige Karten in Verbindung mit einem Farbband wie ein Druckstock wirken, werden sie in sehr einfacher Weise zur Übertragung der Kundendaten auf Rechnungen und dergleichen verwendet.

Als besonders nachteilig hat sich jedoch herausgestellt, daß die hochgeprägten Zeichen schon mit einfachsten Mitteln durch Zurückprägen bzw. Niederbügeln beseitigt und durch andere Hochprägezeichen ersetzt werden können. Da die Hochprägezeichen einer Karte ihre Individualität geben und allein darüber der Bezug zum Kunden bzw. dem Konto des Kunden hergestellt werden kann, ist es einleuchtend, daß bei unerkannter Veränderung dieser Daten nach Abschluß einer Transaktion das Kundenkonto nicht belastet werden kann. Der auf derartige Manipulationen zurückzuführende Schaden nimmt immer größere Ausmaße an.

Da sich die Anwendung der Hochprägekarten inzwischen in allen Bereichen der Wirtschaft eingebürgert hat und die Vorteile der schnellen, ohne aufwendige Hilfsmittel möglichen Datenübertragung durch keinen anderen Kartentyp erbracht werden können, sucht man seit Jahren nach Möglichkeiten, die einerseits die Weiterverwendung der Hochprägung ermöglichen, andererseits aber Manipulationen verhindern bzw. Manipulationen ohne Hilfsmittel für jedermann erkennbar machen.

Im Laufe der Zeit wurden zur Lösung dieses Problems die verschiedensten Vorschläge gemacht.

So sollte zum Beispiel die Wahl von eigentümlichen geformten Sonderzeichen das manipulatorische Nachprägen der Hochprägezeichen erschweren, da für derartige Karten die üblichen Prägestempel nicht verwenbar sind. Es hat sich jedoch gezeigt, daß durch einfaches Abgießen der Positivund Negativreliefs der Ausweiskarten die Erstellung beliebiger Prägestempel möglich ist, wodurch auch Sonderzeichen die Verfälschung der Karten nicht verhindern konnten.

Außerdem wurde versucht, durch Ausfüllen der durch die Prägung entstandenen rückseitigen Vertiefungen der Karte mit Kunststoffmaterial das Rückprägen zu verhindern. Da derartige Rückprägungen meist an der erwärmten Karte oder im einfachsten Fall mit einem heißen Bügeleisen vorgenommen werden, wurde die Ausfüllmasse gemäß einem weiteren Vorschlag auch mit Wärmeindikatoren versehen, die das nachträgliche Erwärmen der Karte zusätzlich durch einen irreversiblen Farbumschlag anzeigen.

Beide Vorschläge fanden in der Praxis ebenfalls keinen Niederschlag, da das Ausfüllmaterial beim nachträglichen Aufbringen nicht auf die Vertiefungen beschränkt werden kann und die im umliegenden Bereich aufgebrachten Materialien das Aussehen der Kartenrückseite sehr stören. Außerdem ist das nachträgliche Ausfüllen der Negativreliefs sehr zeitaufwendig, wodurch diese Maßnahme gerade bei großen Kartenstückzahlen wirtschaftlich nicht vertretbar ist.

Um die Möglichkeit der Rückprägung von Anfang an auszuschließen, wurde des weiteren ein Verfahren bekannt, bei dem die Personalisierungsdaten in Metallplatten eingeprägt bereits bei der Kaschierung auf die Kartenoberfläche übertragen werden. Während des Kaschiervorganges erweicht das Kartenmaterial und fließt in die Vertiefungen der Metallplatte ein, ohne auf der Rückseite ein Negativrelief zu hinterlassen. Auf diese Weise entsteht eine Hochprägung, bei der ein Rückprägen der Zeichen nicht mehr möglich ist. Da zur Herstellung derartiger Karten aber für jede Karte eine Metallplatte mit eingravierten Personalisierungsdaten hergestellt werden muß, konnte sich auch dieses Verfahren aus wirtschaftlichen Gründen in der Praxis nicht durchsetzen.

Zur Verhinderung von Datenverfälschungen wurde weiter vorgeschlagen, die fertig kaschierten Karten mittels eines Laserstrahlschreibers zu personalisieren. Auf diesem Weg können zwar beliebige Kartentypen unabhängig von Kartenaufbau mit absolut verfälschungssicheren Daten versehen werden, wobei die Schriftzeichen auch reliefartige Oberflächenverformungen aufweisen können, derartige Karten sind aber üblicherweise nicht wie Hochprägekarten zur Übertragung von Kartendaten auf andere Aufzheichnungsträger geeignet, so daß die Funktion der Hochprägekarten durch laserpersonalisierte Karten ebenfalls nicht übernommen werden kann.

Die Aufgabe der Erfindung ist es daher, eine Ausweiskarte mit hochgeprägten Daten vorzuschlagen, bei der Mittel vorgesehen sind, die sowohl eine Fälschung als auch eine Verfälschung der Kartendaten verhindern bzw. bei der derartige unrechtmäßige Maßnahmen ohne Hilfsmittel erkennbar sind und bei der die Absicherungsmittel unabhängig vom Kartenaufbau auch bei Großserien in wirtschaftlicher Weise vorgesehen werden können.

Diese Aufgabe wird durch die im Kennzeichen des Hauptanspruchs genannten Mittel gelöst.

Der Erfindung liegt dabei die Erkenntnis zugrunde, an der schon personalisierten Ausweiskarte die vom Sicherheitsstandpunkt wertlosen hochgeprägten Daten derart abzusichern, bzw. deren Strukturinformation im Kartenmaterial zusätzlich zu fixieren, daß ein Fälschungs- oder Verfälschungsversuch ohne zusätzliche Hilfsmittel visuell sofort ersichtlich ist. Überlagert man den Bereich der hochgeprägten Zeichen großflächig mit einem von einem Laserstrahlschreiber in die Kartenoberfläche eingeschriebenen, als Verfärbung des Kartenmaterials vorliegenden Sicherheitsmuster, so wird ein Rückprägeversuch sofort visuell sichtbar, da in den Bereichen des Kartenmaterials, an denen sich die Flanken der hochgeprägten Zeichen befanden, das Sicherheitsmuster deutlich schwächer sichtbar ist und, abhängig von der Form des Sicherheitsmusters, in diesen Bereichen mehr oder weniger stark verzerrt ist. Rückgeprägte Zeichen sind dann als strukturelle bzw. farbliche Veränderung des Sicherheitsmusters auch bei fachmännisch ausgeführten Verfälschungen immer noch deutlich sichtbar.-in einer anderen Ausführungsform werden nur die erhabenen Bereiche der hochgeprägten Zeichen mit einem Sicherheitsmuster versehen, so daß auch nach Rückprägen der Zeichen die ursprüngliche Information als Unterbrechung im Sicherheitsmuster sichtbar bleibt.

Das Einschreiben des Sicherheitsmusters mittels eines Laserstrahlschreibers ist als Fälschungs- und Verfälschungsschutz besonders wirksungsvoll, da das Sicherheitsmuster als deutlich sichtbare Verfärbung des Kartenmaterials vorliegt, welche durch irreversible Materialumwandungen des Kartenmaterials verursacht ist, und praktisch nicht fälschbar ist. Bei höherer Dosierung der Laserenergie tritt zusätzlich zur Verfärbung auch noch ein charakteristisches Mikrorelief auf, welches taktil leicht überprüfbar ist und einen zusätzlichen Schutz gegen ein Rückprägen der Zeichen bietet.

Eine erfindungsgemäße Ausweiskarte ist auch sehr leicht von einer Eindrucks-Fälschung zu unterscheiden, bei der ein Kartenrohling mit einem Sicherheitsmuster überdruckt und erst anschließend mit geprägten Daten versehen wurde, da durch das nachträgliche Prägen das Sicherheitsmuster stark verzerrt wird und damit von dem geforderten Erscheinungsbild seiner Umgebung abweicht. Bei einer erfindungsgemäßen Ausweiskarte, welche erst nach dem Einprägen der Daten mit dem Sicherheitsmuster versehen wird, ist das Sicherheitsmuster bei senkrechter Aufsicht praktisch unverzerrt sichtbar.

Bezüglich der Form der Sicherheitsmuster sind verschiedene Formen denkbar und dem gewünschten Erscheinungsbild der Karte beliebig anpaßbar. So eignen sich z. B. parallele gerade oder gewellte Linien, die aus der Wertdrucktechnik bekannten Guillochen, aber auch Muster, welche aus Mikro-Schriftzeichen aufgebaut sind und z. B. eine kartenunabhängige oder auch karteriindividuelle Information tragen können.

Beim erfindungsgemäßen Verfahren werden die schon personalisierten Ausweiskarten der Laserschreibstation zugeführt, in der das Sicherheitsmuster mittels eines Laserstrahlschreibers über den Bereich der geprägten Daten in das Kartenmaterial eingeschrieben wird. In einer bevorzugten Anordnung ist das Verhältnis der Entfernung Laserstrahlschreiber - Kartenebene zu Kartenlänge so groß, daß der Laserstrahl z. B. beim zeilenweisen Einschreiben eines geraden Linienmusters immer nahezu senkrecht zur Kartenebene steht. Dadurch wird jeglicher « Schatteneffekt •, d. h. ein Abschatten von Kartenbereichen durch die hochgeprägten Zeichen, vermieden. Die an den Flanken eines hochgeprägten Zeichens auftreffende Laserenergie wird zum größten Teil reflektiert, so daß es dort, wenn überhaupt, nur zu einer sehr schwachen Verfärbung kommt. Außerdem verteilt sich die absorbierte Laserenergie wegen der Abschrägung der Flanken auf eine größere Fläche als bei einem senkrecht zum Laserstrahl stehenden Kartenbereich. Die dadurch entstehende « Dehnung des in diesem Bereich eingeschriebenen Teils des Sicherheitsmusters ist bei senkrechter Betrachtung nicht sichtbar, wird jedoch bei einem Rückprägen der Zeichen klar erkennbar (ein eingeschriebener Punkt wird z. B. zu einer Ellipse gedehnt).

In anderen Ausführungsformen des erfindungsgemäßen Verfahrens wird die Position des Laserstrahlschreibers zur Kartenebene derart verkürzt und/oder verschoben, daß gerade der oben geschilderte « Schatteneffekt » sichtbar wird. Das erfinderische Verfahren läßt bezüglich der Abstimmung auf das Design der Karte sowie Form und Aussehen des Sicherheitsmusters alle Möglichkeiten offen.

Verwendet man als Sicherheitsmuster ein kartenunabhängiges Muster, d. h. ein Muster, welches für alle Karten dasselbe ist, so wird die Laservorrichtung und das Beschriftungsverfahren besonders einfach, da für jede Karte derselbe Datensatz verwendbar ist. Etwaige Zuordnungsprobleme von Ausweiskarte zu Datensatz entfallen damit vollständig.

Zur Erreichung eines besonders hohen Sicherheitsstandards und mit entsprechend höherem Aufwand ist es aber auch möglich, das Sicherheitsmuster aus benutzerbezogenen Daten zu bilden (« Mikroschrift aus Name des Karteninhabers, Kontonummer etc.). Dazu muß für jede personalisierte Ausweiskarte der entsprechende Datensatz der Laseranlage zugeführt werden. Die einfachste Realisierungsmöglichkeit besteht darin, das Laserbeschriftungsverfahren mit der Personalisierung der Ausweiskarte direkt zu koppeln. Wird die Laserbeschriftung getrennt von der Personalisierung der Ausweiskarte durchgeführt, können die benutzerbezogenen, geprägten Daten z. B. auch durch einen OCR-Leser gelesen und der Laseranlage zugeführt werden.

Durch die Verwendung der Laserstrahlschreibtechnik ist die Absicherung durch ein überlagertes Sicherheitsmuster besonders verfälschungssicher und ohne Schwierigkeiten auf jeder Ausweiskarte durchzuführen. Personalisierung und Absicherung der Hochprägung können je nach Bedarf getrennt oder auch in einem in sich geschlossenen Vorgang erfolgen.

Ein weiterer Vorteil des erfindungsgemäßen Verfahrens ist es, daß die aus dem Sicherheitsmuster bestehende Absicherung der hochgeprägten Daten beliebig variabel ist und damit an das Design eines speziellen Kartentyps angepaßt werden kann. Wegen der durch die Laserbeschriftung erzeugten optisch erkennbaren irreversiblen Materialumwandlung, die sich auch in das Karteninnere hineinerstreckt, ist eine Manipulation bzw. ein Rück- und Nachprägen von Zeichen nahezu völlig auszuschließen. In einer besonderen Ausführungsform weist das Sicherheitsmuster auch ein charakteristisches Mikrorelief auf, das neben der visuellen auch noch eine manuelle Echtheitsprüfung der charakteristischen Laserschriftmerkmale ermöglicht.

Anhand der nachstehend aufgeführten Figuren werden weitere Ausführungsformen einer erfindungsgemäßen Ausweiskarte und Vorteile des erfinderischen Verfahrens näher erläutert.

Es zeigen :
Fig. 1 erfindungsgemäße Ausweiskarte mit hochgeprägten Daten und überlagertem Sicherheitsmuster,
Fig. 2 schematisch vergrößerter Schnitt durch ein hochgeprägtes Zeichen einer erfindungsgemäßen Ausweiskarte,
Fig. 3a vergrößertes hochgeprägtes Zeichen mit überlagertem, aus Linien bestehenden Sicherheitsmuster,
Fig. 3b vergrößertes rückgeprägtes Zeichen mit überlagertem, aus Linien bestehenden Sicherheitsmuster,
Fig. 4a Beschriftungsanordnung für das erfinderische Verfahren bei senkrechter Strahlrichtung,
Fig. 4b Beschriftungsanordnung für das erfinderische Verfahren bei schräger Strahlrichtung. In Fig. 1 ist eine Ausweiskarte 1 in Aufsicht wiedergegeben, aus der die erfindungsgemäße Absicherung ersichtlich ist.

Die Ausweiskarte 1 weist im oberen Kartenbereich einen Unterschriftsstreifen 2 mit vom Karteninhaber eigenhändig ausgeführter Unterschrift 3 auf. Im unteren Kartenbereich erscheint der Name des Karteninhabers in Form von hochgeprägten Zeichen 4. Diese Zeichen 4 sind derart ausgeführt, daß sie unter Druckeinwirkung und in Verbindung mit einem Farbband auf andere Aufzeichnungsträger übertragbar sind. Üblicherweise sind auf Ausweiskarten weitere hochgeprägte Daten 4 vorgesehen, die gegebenenfalls auch die Adresse des Karteninhabers, die Kontonummer, Kartennummer, etc. wiedergeben können. Der Einfachheit halber wurde auf die Darstellung weiterer Zeichen sowie auf die Wiedergabe eines normalerweise ebenfalls vorgesehenen allgemeinen Druckbildes, welches Angaben über das ausgebende Institut und dergleichen enthält, verzichtet.

Die hochgeprägten Daten 4, welche die für die Kontobelastung des Inhbabers benötigten Informationen enthalten, sind großflächig vom Sicherheitsmuster 5 überlagert, welches in diesem Fall aus einfachen parallelen Linien besteht. Das Sicherheitsmuster 5 wird mittels eines Laserstrahlschreibers in die schon mit den geprägten Daten 4 versehene Karte eingeschrieben. Je nach Dosierung der Laserenergie erscheint das Sicherheitsmuster als lokal definierte, irreversible, aus Materialumwandlungen des Kartenmaterials resultierende Verfärbung bis hin zu einem deutlich fühlbaren Mikrorelief.

Fig. 2 zeigt einen stark vergrößerten schematischen Schnitt durch ein hochgeprägtes Zeichen. Das Sicherheitsmuster liegt als starke Verfärbung 6, 9, an der Flanke des Zeichens als schwache, kaum sichtbare Verfärbung 7 des Kartenmaterials vor. Dieser Effekt ist wahrscheinlich dadurch zu erklären, daß bei nahezu senkrechter Strahlrichtung des Laserstrahlschreibers zur Kartenebene in den Bereichen b des hochgeprägten Zeichens, d. h. an den Flanken, die eingestrahlte Laserenergie fast vollständig reflektiert wird, und es daher nur zu einer sehr schwach sichtbaren Verfärbung 7 des Kartenmaterials kommt. In den Bereichen a und b, wo die Laserenergie senkrecht auf die Kartenebene fällt, wird diese zum größten Teil vom Kartenmaterial absorbiert und eine deutlich sichtbare Verfärbung 6, 9 erzeugt. Wird die Oberfläche zur besseren Kenntlichmachung der geprägten Daten außerdem noch mit einer Farbschicht überzogen - wie es bei den herkömmlichen hochgeprägten Karten der Fall ist -, so wird zusätzlich zu der im Kartenmaterial stattfindenden Verfärbung 9 die darüber befindliche Farbe verdampft, so daß das Sicherheitsmuster auf der Oberfläche der hochgeprägten und eingeprägten Zeichen auch durch Unterbrechungen in der aufgetragenen Farbschicht sichtbar ist.

Steht der Strahl des Laserstrahlschreibers nicht senkrecht zur Kartenebene, so wird je nach dem Winkel, den der Strahl mit der Kartenebene bildet, die dem Laserstrahlschreiber zugewendete Flanke ebenfalls deutlich beschriftet, während die vom Laserstrahlschreiber abgewendeten Flankenpartien nicht beschriftet werden, da sie sozusagen « abgeschattet werden. Je nach Position des Laserstrahlschreibers kann damit ein weniger oder stärker ausgeprägter « Schatteneffekt » erzielt werden.

In Fig. 3a und b ist ein schematisches, stark vergrößertes Zeichen (senkrechter Balken) in Aufsicht und im Schnitt dargestellt.

Fig. 3a zeigt das hochgeprägte Zeichen mit überlagertem Sicherheitsmuster 10, 12 aus parallelen geraden Linien. Steht der Strahl des Laserstrahlschreibers nahezu senkrecht zur Kartenebene, werden die Flankenpartien des Zeichens nicht bzw. nur sehr schwach sichtbar beschrieben, da die Laserenerie in diesem Bereich größtenteils reflektiert wird. Das Sicherheitsmuster erscheint dann nur auf der Kartenebene 10 und auf dem hochgeprägten Bereich 12 des Zeichens.

In Fig. 3b ist dasselbe Zeichen nach erfolger Rückprägung dargestellt. Der Bereich 15, welcher vormals die Flanken des hochgeprägten Zeichens bildete, ist nicht vom Sicherheitsmuster überdeckt. Das ursprünglich hochgeprägte Zeichen bleibt also auch nach der Rückprägung als Unterbrechung im Sicherheitsmuster deutlich sichtbar, so daß ein eventueller Nachprägeversuch mit einem anderen Zeichen sofort erkenntlich ist. In den Bereichen, wo die Linien des Sicherheitsmusters nahezu parallel zu den Flanken des Zeichens verliefen, sind die Linien 14 infolge des Rückprägens verzerrt, wodurch ein Verfälschungsversuch ebenfalls sichtbar wird.

Bei normaler Betrachtung der in Fig. 3a dargestellten Zeichen, d. h. senkrecht zur Kartenoberfläche erscheint das Sicherheitsmuster aufgrund der räumlichen Aufteilung und aufgrund von Schatteneffekten und Spiegelungen sehr homogen. Trotz der schwach oder gar nicht beschriebenen Hochprägeflanken erkennt der Betrachter die in Fig. 3a dargestellten hellen Bereiche 11 nicht. Man kann unter diesen Umständen auch keinerlei Verzerrungen des Druckbildes erkennen.

Nach dem Rückprägen der Zeichen sind die Teile des Sicherheitsmusters, die vorher auf der Kartenoberfläche 10 und auf den Scheitelebenen 12 der Prägezeichen getrennt waren, nun in der gleichen Ebene angeordnet. Vorher vorhandene Spiegel- und Schatteneffekte entfallen. Bei dieser Ausführungsform heben sich die unbeschrifteten Flankenbereiche 15 plötzlich relativ stark als helle Doppellinien von ihrer Umgebung ab, so daß das ursprüngliche Zeichen unverändert sichtbar bleibt.

Das in Fig. 3a gezeigte Sicherheitsmuster kann auch wesentlich komplizierter aufgebaut sein. Es kann z. B. aus einer Folge von Schriftzeichen (« Mikroschrift •) bestehen, welche den Bereich der hochgeprägten Zeichen überlagern. Die Schriftzeichen können entweder eine kartenunabhängige Information tragen oder aber auch eine benutzerbezogene, kartenindividuelle (z. B. den Namen des Karteninhabers). Der durch die Rückprägung entstehende Effekt ist analog zu dem in Fig. 3b geschilderten.

In Fig 4a und Fig. 4b sind zwei schematische, nicht maßstabsgetreue Anordnungen zur Durchführung des erfindungsgemäßen Verfahrens skizziert.

Fig. 4a zeigt eine Ausweiskarte 20 mit hochgeprägten Zeichen 21, welche im Bereich der hochgeprägten Daten von dem Laserstrahlschreiber 22 mit einem Sicherheitsmuster überschrieben wird. In dieser Anordnung ist bei ruhender Karte und zweidimensional abgelenktem Laserstrahl das Verhältnis von Abstand d (Laserstrahlschreiber zur Kartenoberfläche) zu Kartenlänge c so groß zu wählen, daß die Strahlen 23, 24, 25 des Laserstrahlschreibers in allen Kartenbereichen nahezu senkrecht auf die Kartenebene auftreffen. Bewegt man die Karte während der Beschriftung an dem Laserstrahlschreiber vorbei, ist die Anordnung bei senkrechter Beschriftung natürlich unabhängig vom Kartenabstand. Während die Strahlen 23 und 24 auf Bereiche der Karte auftreffen, welche senkrecht zum Laserstrahl stehen und daher die Laserenergie zum größten Teil absorbieren (dort kommt es zu einer deutlich sichtbaren Verfärbung des Kartenmaterials), wird die Energie des Strahls 25, welche auf eine Flanke des hochgeprägten Zeichens 21 auftrifft, zum größten Teil reflektiert, so daß es dort zu keiner bzw. nur zu einer sehr schwachen Verfärbung kommt.

Fig. 4b zeigt eine Anordnung zur Erzielung des oben schon erwähnten « Schatteneffektes_{"}. In diesem Fall wird die Beschriftung unter schrägem Winkel vorgenommen. Bei dieser auf die Kartenebene bezogenen unsymmetrischen Position des Laserstrahlschreibers (Laserstrahlschreiber steht im linken Kartenbereich) entsteht beim Einschreiben des Sicherheitsmusters hinter (relativ zum Laserstrahlschreiber 22) den hochgeprägten Zeichen 21 ein « Schatten •, d. h. die Strahlen (z. B. Strahl 27) des Laserstrahlschreibers erreichen diesen Bereich nicht, da er durch das hochgeprägte Zeichen 21 aus dem Strahlbereich ausgeblendet wird. In diesem Fall wird auch (durch Strahl 26) die dem Laserstrahlschreiber zugewendete Flanke des hochgeprägten Zeichens 21 mitbeschrieben.

Durch Variation der Parameter c und d und der Position des Laserstrahlschreibers können die « Schatteneffekte in weiten Bereichen variiert werden.

In den dargestellten Anordnungen in Fig. 4a und Fig. 4b ist der Beschriftungsvorgang so dargestellt, daß die Position der Ausweiskarte 21 und des Laserstrahlschreibers 22 fest sind und nur die Strahlen die Kartenfläche überstreichen. Es ist natürlich auch möglich, wie bereits angedeutet, die Ausweiskarte am Laserstrahlschreiber vorbeizuführen, d. h. die die Ausweiskarte wird bewegt, während der Laserstrahl fixiert bleibt.

Zusammenfassend sei gesagt, daß mit dem erfindungsgemäßen Verfahren hochgeprägte Ausweiskarten besonders wirkungsvoll vor Fälschungs- und Verfälschungsversuchen geschützt werden können. Die Freiheit in der Wahl der Sicherheitsmuster, die große Variabilität in bezug auf die Anpassung an ein spezielles Kartendesign und der hohe Sicherungswert machen das erfindungsgemäße Verfahren zu einem besonders wirkungsvollen Mittel, die durch betrügerische Kartenmanipulationen jährlich entstehenden Schäden drastisch zu senken.

## Patentansprüche

1. Ausweiskarte mit alphanumerischen Zeichen, die als Druckstock verwendbar in hochgeprägter Form vorliegen, dadurch gekennzeichnet, daß die hochgeprägten Zeichen von einem Sicherheitsmuster überlagert sind, welches mit einem Laserstrahlschreiber eingeschrieben als Verfärbung des Kartenmaterials und bei senkrechter Betrachtung verzerrungsfrei erscheint.

2. Ausweiskarte nach Anspruch 1, dadurch gekennzeichnet, daß das Sicherheitsmuster aus parallen Linien besteht.

3. Ausweiskarte nach Anspruch 1, dadurch gekennzeichnet, daß das Sicherheitsmuster ein Guillochenmuster ist.

4. Ausweiskarte nach Anspruch 1, dadurch gekennzeichnet, daß das Sicherheitsmuster aus Schriftzeichen in Form einer Mikroschrift gebildet ist. _

5. Ausweiskarte nach Anspruch 4, dadurch gekennzeichnet, daß die Mikroschrift aktuelle Daten des Ausweiskarteninhabers enthält.

6. Ausweiskarte nach den Ansprüchen 1-5, dadurch gekennzeichnet, daß das Sicherheitsmuster den Bereich der hochgeprägten Daten großflächig überdeckt.

7. Ausweiskarte nach den Ansprüchen 1 bis 6, dadurch gekennzeichnet, daß das Sicherheitsmuster auf den hochgeprägten Zeichen als Unterbrechung in einer Farbschicht sichtbar ist.

8. Verfahren zur Herstellung einer Ausweiskarte nach Anspruch 1, dadurch gekennzeichnet, daß
a) eine schon personalisierte und mit den Hochprägedaten versehene Ausweiskarte einer Laserschreibvorrichtung zugeführt wird,
b) ein aus Linien, Guillochen oder Schriftzeichen gebildetes Sicherheitsmuster mittels des Laserstrahlschreibers über den Bereich geprägter Daten eingeschrieben wird.

9. Verfahren nach Anspruch 8, dadurch gekennzeichnet, daß der Strahl des Laserstrahlschreibers während des Beschriftungsvorganges nahezu senkrecht zur Kartenebene steht.

10. Verfahren nach Anspruch 8, dadurch gekennzeichnet, daß der Strahl des Laserstrahlschreibers während des Beschriftungsvorganges schräg zur Kartenebene steht.

11. Verfahren nach Anspruch 8 bis 10, dadurch gekennzeichnet, daß während des Beschriftungsvorganges der Strahl des Laserstrahlschreibers bewegt wird und die Ausweiskarte fest positioniert ist.

## Claims

1. Identity card with alphanumeric characters, which are embossed in relief and which can be used as a printing block, characterised in that a security sample is superimposed on the characters embossed in relief, which is written in with a laser beam recording device as a discolouring of the card material and which when viewed vertically appears to be free from distortion.

2. Identity card according to claim 1, characterised in that the security sample consists of parallel lines.

3. Identity card according to claim 1, characterised in that the security sample is a guilloche sample.

4. Identity card according to claim 1, characterised in that the security sample is formed from characters in the form of micro-characters.

5. Identity card according to claim 4, characterised in that the micro-characters contain current data on the owner of the identity card.

6. Identity card according to claims 1 to 5, characterised in that the security sample covers the zone of the data embossed in relief over a wide area.

7. Identity card according to claims 1 to 6, characterised in that the security sample on the characters embossed in relief is visible as an interruption in a colour layer.

8. Process for producing an identity card according to claim 1, characterised in that
a) an already personalised identity card which is provided with the data embossed in relief is fed to a laser beam recording device,
b) security sample formed from lines, guil- loches or characters is written on over the area of the data embossed in relief by means of the laser beam recording device.

9. Process according to claim 8, characterised in that the beam of the laser beam recording device is almost at right angles to the plane of the card during the recording process.

10. Process according to claim 8, characterised in that the beam of the laser beam recording device is at an oblique angle to the plane of the card during the recording process.

11. Process according to claim 8 to 10, characterised in that during the recording process the beam of the laser beam recording device is displaced and the identity card is in a fixed position.

## Revendications

1. Carte d'identité comportant des signes alphanumériques se présentant sous une forme imprimée en relief et utilisable comme cliché, caractérisée en ce que les signes imprimés en relief sont recouverts par un modèle de sécurité qui est écrit au moyen d'un enregistreur à rayon laser sous la forme d'une décoloration de la matière de la carte et qui apparaît sans déformation dans le cas d'une observation perpendiculaire.

2. Carte d'identité selon la revendication 1, caractérisée en ce que le modèle de sécurité se compose de lignes parallèles.

3. Carte d'identité selon la revendication 1, caractérisée en ce que le modèle de sécurité est un modèle à guillochis.

4. Carte d'identité selon la revendication 1, caractérisée en ce que le modèle de sécurité est constitué de signes d'écriture sous la forme d'une micro-écriture.

5. Carte d'identité selon la revendication 4, caractérisée en ce que la micro-écriture contient des données actuelles concernant le possesseur de la carte d'identité.

6. Carte d'identité selon les revendications 1 à 5, caractérisée en ce que le modèle de sécurité recouvre sur une grande surface la zone des données imprimées en relief.

7. Carte d'identité selon les revendications 1 à 6, caractérisée en ce que le modèle de sécurité est visible sur les signes imprimés en relief sous la forme d'une interruption dans une couche colorée.

8. Procédé de fabrication d'une carte d'identité selon la revendication 1, caractérisé en ce que :
a) une carte d'identité déjà personnalisée, pourvue des données imprimées en relief, est amenée dans un dispositif d'écriture au laser ;
b) un modèle de sécurité constitué de lignes, de guillochis ou de signes d'écriture, est écrit au moyen de l'enregistreur à rayon laser sur la zone des données imprimées.

9. Procédé selon la revendication 8, caractérisé en ce que le rayon de l'enregistreur à rayon laser est orienté de façon pratiquement perpendiculaire au plan de la carte pendant le processus d'écriture.

10. Procédé selon la revendication 8, caractérisé en ce que le rayon de l'enregistreur à rayon laser est orienté en oblique par rapport au plan de la carte pendant le. processus d'écriture.

11. Procédé selon les revendications 8 à 10. caractérisé en ce que, pendant le processus d'écriture, le rayon de l'enregistreur à rayon laser est déplacé et la carte d'identité est maintenue en position fixe.
